# EUROPÄISCHE PATENTSCHRIFT

(11) **EP 1 181 484 B1**
(45) Veröffentlichungstag und Bekanntmachung des Hinweises auf die Patenterteilung: **08.10.2003**
(21) Anmeldenummer: 00922819.8
(22) Anmeldetag: 15.05.2000
(51) Int. Cl.: F21V 31/00

(54) **EINBAUGEHÄUSE**
MOUNT HOUSING
BOITIER DE MONTAGE

(30) Priorität: 26.05.1999 DE 19924036
(43) Veröffentlichungstag der Anmeldung: 27.02.2002
(73) Patentinhaber: WTS Kereskedelmi Es Szolgáltato Korlatolt Felelösségü Társasag, 2000 Szentendre (HU)
(72) Erfinder: FICSOR, Istvan, H-2049 Biosd (HU)
(74) Vertreter: Vomberg, Friedhelm, Dipl.-Phys.
(86) Internationale Anmeldenummer: IB0000643
(87) Internationale Veröffentlichungsnummer: WO00073698

(56) Entgegenhaltungen:
- DE-A- 19 543 470
- FR-A- 2 542 518
- US-A- 3 337 725
- US-A- 4 301 325

## Beschreibung

Die Erfindung betrifft einen zur Kabeldurchführung und Befestigung dienender Schlauchnippel mit einem Außengewinde, bei dem in ein Innengewinde eine hülsenförmige Druckschraube eingeschraubt ist, die eine elastische Dichtung beaufschlagt.

Unterwasserscheinwerfer-Einbaugehäuse dienen zur Aufnahme einer Reflektoreinheit, die mittels einer Halterung eingefaßt wird. Diese Halterung ist über eine geeignete Verbindung wie z.B. eine Verschraubung mit einem Flansch des Einbautopfes, Federbügel oder ähnliches mit dem Einbautopf verbunden. Vorderseitig schließt der Unterwasserscheinwerfer mit einer an der genannten Halterung befestigten Blende ab. Die Reflektoreinheit besitzt an der Reflektorrückseite Anschlußklemmen für eine elektrische Stromversorgung. Das hierzu verwendete, mit einem Isoliermantel versehene Kabel muß über eine im Einbautopf vorgesehene Öffnung nach außen zu einer Spannungsquelle geführt werden, wobei die betreffende Öffnung wasserdicht ausgestaltet sein muß. Bei den nach dem Stand der Technik bekannten Ausführungsformen besteht diese Öffnung aus einer Gewindebohrung, in die von dem Einbautopfinneren wie vom Außenmantel her Stopfbuchsen eingeschraubt werden, durch die das Kabel durchgeführt ist. Eine konkrete Ausführungsform eines solchen Unterwasser-Einbauscheinwerfers ist beispielsweise in der DE 23 52 782 C3 beschrieben. Der Nachteil eines solchen Einbaugehäuses besteht darin, daß bei einem etwaigen Kabeldefekt oder bei einer Undichtigkeit einer der Stopfbuchsen das zuvor einbetonierte Einbaugehäuse komplett wieder ausgebaut werden muß, um die äußere Stopfbuchse bzw. einen dort befestigten Anschlußstutzen zugänglich zu machen. Je nach Ausgestaltung des Einbautopfes können bei dessen Ausbau Beschädigungen des Einbautopfes nicht sicher verhindert werden, zumindest sind jedoch aufwendige Wandaufstemmarbeiten erforderlich, um den Einbautopf herausnehmen zu können.

Aus der FR 2 542 518 ist ein zur Kabeldurchführung und Befestigung dienender Schlauchnippel mit den eingangs genannten Merkmalen bekannt. Die dort offenbarte Kabeldurchführung soll im Bereich einer Kraftfahrzeug-Ölwanne verwendet werden.

Es ist Aufgabe der vorliegenden Erfindung, den eingangs genannten Schlauchnippel in einer neuen Weise zu verwenden.

Diese Aufgabe wird durch das Einbaugehäuse nach Anspruch 1 gelöst.

Erfindungsgemäß ist in die vorgesehene Gewindebohrung im Gehäusemantel ein zur Kabeldurchführung und -befestigung dienender Schlauchnippel mit Außengewinde eingeschraubt, dessen Innenmantel an einem Ende ein Innengewinde und an dem anderen Ende einen kleineren Durchmesser )als das Innengewinde) aufweist. In das Innengewinde ist eine hülsenförmige Druckschraube eingeschraubt, die eine elastische Dichtung beaufschlagt. Der Schlauchnippel wird in dem Einbaugehäuse vom Gehäuseinneren her in die Gewindebohrung eingeschraubt, so daß der Schlauchnippel jederzeit von innen wieder gelöst werden kann. Vorzugsweise wird der Schlauchnippel derart in die Gewindebohrung eingeschraubt, daß die Druckschraube ebenfalls von innen her zugänglich ist. Diese Druckschraube dient dazu, die elastische Dichtung beim Eindrehen der Druckschraube zu beaufschlagen, so daß sich diese Dichtung eng an den Mantel des durchgeführten Kabels preßt. Da die Zugänglichkeit des Schlauchnippels vom Gehäuseinneren her gegeben ist, können der Schlauchnippel, die elastische Dichtung, die Druckschraube oder auch das Kabel ausgetauscht werden ohne das Einbaugehäuse aus der Wandnische entfernen zu müssen. Insbesondere ist das Einbaugehäuse zur Aufnahme eines Unterwasserscheinwerfers geeignet. Das Einbaugehäuse kann jedoch auch in Feuchträumen, Druckbehältern, Klärwasseranlagen oder zu sonstigen Zwecken verwendet werden, in denen ein wasserdichtes Gehäuse mit einer Durchführung für ein elektrisches Kabel benötigt wird.

Weiterbildungen der Erfindung sind in den Unteransprüchen beschrieben.

So besitzt der Schlauchnippel-Innenmantel in Anschluß an das Innengewinde (für die Befestigung der Druckschraube) einen sich konisch oder stufenweise verjüngenden Bereich, in dem die elastische Dichtung anliegt. Durch Betätigung der Druckschraube wird die elastische Dichtung in den sich verjüngenden Bereich getrieben, wodurch eine Führung der Dichtung in radialer Richtung zur Verbesserung des Formschluß mit dem Kabelaußenmantel getrieben. Insbesondere bei einer vorgegebenen Konizität kann ein entsprechender Druck der Dichtung auf den Kabelaußenmantel erzeugt werden, der die Wasserdichtigkeit auch bei anstehendem hohen hydrostatischen Druck gewährleistet.

Für die Abdichtung des Schlauchnippels an seinem Außenmantel wird zweckmäßigerweise ein Dichtungsring wie ein O-ring eingesetzt, der zwischen dem Schlauchnippelaußenmantel und der Bohrung anliegt.

Nach einer weiteren Ausgestaltung der Erfindung ist der Schlauchnippel mit dem eingezogenen Kabel über eine Schlauchschelle fixiert.

Zweckmäßigerweise wird die Gewindebohrung zur Befestigung des Schlauchnippels im unteren Bereich eines topfförmig ausgestalteten Einbaugehäuses angeordnet. Die betreffende Gewindebohrung kann hierbei im Topfboden oder im unteren Bereich des Seitenmantels angeordnet sein. Vorzugsweise besitzt jedoch das Einbaugehäuse im Bodenbereich eine Einbuchtung mit einer im wesentlichen ebenen Stirnwand, in der sich die Gewindebohrung befindet. Durch diese Einbuchtung wird vermieden, daß der Schlauchnippel axial oder radial vom Einbaugehäuse absteht. Die Einbuchtung schafft eine bodenseitige Nische, in der das austretende Kabel auch im eingebauten Zustand des Einbautopfes belastungsfrei herausgeführt ist.

Der Schlauchnippel, die Druckschraube und/oder das Einbaugehäuse bestehen vorzugsweise aus einem Hart-Kunststoff, die Dichtungen aus einem Elastomer, vorzugsweise aus Gummi oder aus EPDM.

Ein Ausführungsbeispiel der vorliegenden Erfindung ist in den Zeichnungen dargestellt. Es zeigen:
- Fig.1: ein Einbaugehäuse mit Druckschraube, Dichtung, Schlauchnippel und Schlauchschelle in einer Explosionsdarstellung in perspektivischer Ansicht und
- Fig.2: eine Schnittansicht des Einbaugehäuse mit eingeschraubtem Schlauchnippel.

Das in Fig. 1 und 2 dargestellte Einbaugehäuse 10 besitzt einen Innentopf 11 mit einem geschlossenen Boden 12. der endseitig ausgebildete Flansch besteht aus einem Kragen 13, an dessen Außenrand sich ein weiterer, parallel zum Hohlkörper 11 erstreckender Hohlzylinderkörper 14 befestigt ist, der an seinem Außenmantel einen radial abstehenden Ringkörper 15 sowie oberhalb dessen weitere teilringförmige Noppen 16 aufweist. Wie aus Fig. 2 ersichtlich, bilden die Wandteile 11, 13 und 14 im Querschnitt ein im wesentlichen U-förmiges Profil, woran sich außenseitig radial abstehend ein Kragen 15 anschließt. Der Kragen 13 besitzt Sackbohrungen 17, die zur Aufnahme von Rastelementen, Schrauben oder anderen Befestigungsmitteln dienen.

Ferner weist das Einbaugehäuse im unteren Bereich eine Einbuchtung 18 mit einer im wesentlichen ebenen Stirnwand 19 auf, in der sich eine Gewindebohrung 20 befindet. In diese Gewindebohrung 20 ist (siehe Fig. 2) ein Schlauchnippel 21 mit einem Außengewinde 22 eingeschraubt, dessen Innenmantel an einem Ende ein Innengewinde 23 und an dem anderen Ende einen kleineren Durchmesser D als der durch das Innengewinde bestimmte Durchmesser aufweist. In das Innengewinde 23 des Schlauchnippels 21 ist eine hülsenförmige Druckschraube 24 einschraubbar, die eine elastische Ringdichtung 25 beaufschlagt.

Der Schlauchnippel besitzt zwischen dem Innengewindeteil und am entgegengesetzten Ende einen konisch sich verjüngenden Bereich 26, in dem die elastische Dichtung im Einbauzustand anliegt. Der Schlauchnippel kann mit dem eingezogenen Kabel über eine Schlauchschelle 27 fixiert werden.

Vor dem Einsetzen des Einbaugehäuses in eine entsprechende Wandnische wird ein Kabel 28 durch die Gewindebohrung 20 des Gehäusemantels bzw. der Stirnwand 19 und den Schlauchnippel 21, den Dichtungsring 25 und die Druckschraube 24 durchgeführt. Anschließend werden die Ringdichtung sowie die Druckschraube über das Kabel in Richtung auf den Schlauchnippel 21 bewegt, in dessen Innengewinde 23 die Druckschraube 24 eingeschraubt wird. Hierdurch wird die Dichtung 25 in Richtung des konischen Bereiches 26 verschoben, worin sie sich schließlich bei stärkerer Druckbelastung über die Schraube eng an den Kabelaußenmantel anlegt, wodurch die gewünschte Wasserabdichtung erzielt wird. Der Schlauchnippel kann abschließend noch mit einer Schlauchschelle 27 mit dem Kabel fixiert werden. Hiernach wird der Schlauchnippel 21 zusammen mit einem O-Ring 29 als weiterer Abdichtung in die Gewindebohrung 20 von innen her eingeschraubt, wo sie jederzeit von innen her wieder gelöst werden kann, vorzugsweise auch nach dem Einbetonieren des Einbaugehäuses in eine betreffende Schwimmbad-Wandnische.

## Patentansprüche

1. Zur Kabeldurchführung und Befestigung dienender Schlauchnippel (21) mit einem Außengewinde, bei dem in ein Innengewinde (23) eine hülsenförmige Druckschraube (24) eingeschraubt ist, die eine elastische Dichtung (25) beaufschlagt,
**dadurch gekennzeichnet,**
**daß** der Schlauchnippel (21) in einer im Gehäusemantel vorgesehenen Gewindebohrung (20) eines Einbaugehäuses (10) für Scheinwerfer eingeschraubt ist und daß der Schlauchnippel (21)-Innenmantel an einem Ende das Innengewinde (23) und an dem anderen Ende einen kleineren Durchmesser (D) aufweist.

2. Schlauchnippel nach Anspruch 1, **dadurch gekennzeichnet, daß** der Schlauchnippel-Innenmantel im Anschluß an das Innengewinde (23) einen sich konisch oder stufenweise verjüngenden Bereich (26) aufweist, in dem die elastische - Dichtung (25) anliegt.

3. Schlauchnippel nach Anspruch 1 oder 2, **dadurch gekennzeichnet, daß** der Schlauchnippel (21) an seinem Außenmantel über einen Dichtungsring (29) gegen die Bohrung (20) des Gehäusemantels abgedichtet ist.

4. Schlauchnippel nach einem der Ansprüche 1 bis 3, **dadurch gekennzeichnet, daß** der Schlauchnippel (21) mit dem eingezogenen Kabel (28) über eine Schlauchschelle (27) fixiert ist.

5. Schlauchnippel nach einem der Ansprüche 1 bis 4, **dadurch gekennzeichnet, daß** dieser in eine Gewindebohrung (20) eingeschraubt ist, die im unteren Bereich eines topfförmigen Gehäuses (10) angeordnet ist.

6. Schlauchnippel nach Anspruch 5, **dadurch gekennzeichnet, daß** die Gewindebohrung (20) in einer wesentlichen ebenen Stirnwand (19) angeordnet ist, die im Bodenbereich einer Einbuchtung (18) eines topfförmigen Gehäuses angeordnet ist.

7. Schlauchnippel nach einem der Ansprüche 1 bis 6, **dadurch gekennzeichnet, daß** der Schlauchnippel (21), die Druckschraube (24) und das Einbaugehäuse (10) aus einem Hartkunststoff bestehen.

## Claims

1. Hose stem (21) for cable passage and fastening, having an external thread, wherein a sleeve-like pressure screw (24) is screwed into an internal thread (23) and acts on an elastic seal (25),
**characterised in that** the hose stem (21) is screwed into a threaded hole (20) provided in the housing shell of an installation housing (10) for spotlights, and that the inside shell of the hose stem (21) has the internal thread (23) at one end and a smaller diameter (D) at the other end.

2. Hose stem according to Claim 1, **characterised in that** adjoining the internal thread (23) the inside shell of the hose stem has a region (26) tapering conically or in steps, in which the elastic seal (25) abuts.

3. Hose stem according to Claim 1 or 2, **characterised in that** on its outer shell the hose stem (21) is sealed against the hole (20) of the housing shell via a sealing ring (29).

4. Hose stem according to one of Claims 1 to 3, **characterised in that** the hose stem (21) is fixed to the drawn-in cable (28) via a hose band clip (27).

5. Hose stem according to one of Claims 1 to 4, **characterised in that** this is screwed into a threaded hole (20), which is disposed in the lower region of a cup-shaped housing (10).

6. Hose stem according to Claim 5, **characterised in that** the threaded hole (20) is disposed in an essentially plane front wall (19), which is disposed in the base region of a recess (18) of a cup-shaped housing.

7. Hose stem according to one of Claims 1 to 6, **characterised in that** the hose stem (21), the pressure screw (24) and the installation housing (10) are made of a hard plastic.

## Revendications

1. Raccord en tuyau flexible (21) avec un filet extérieur, qui sert au passage de câble et à la fixation et dans lequel une vis de pression (24) en forme de douille qui sollicite un joint élastique (25) est vissée dans un filet intérieur (23),
**caractérisé par le fait**
**que** le raccord en tuyau flexible (21) est vissé dans un trou taraudé (20) d'un boîtier de montage (10) pour projecteurs, ledit trou taraudé étant prévu dans le corps du boîtier, et que la nappe intérieure du raccord en tuyau flexible (21) présente à une extrémité le filet intérieur (23) et à l'autre extrémité un diamètre plus petit (D).

2. Raccord en tuyau flexible selon la revendication 1, **caractérisé par le fait que** la nappe intérieure du raccord en tuyau flexible présente, contigu au filet intérieur (23), une zone (26) qui se rétrécit de manière conique ou progressivement et dans laquelle s'appuie le joint élastique (25).

3. Raccord en tuyau flexible selon la revendication 1 ou 2, **caractérisé par le fait que**, sur sa nappe extérieure, le raccord en tuyau flexible (21) est étanché par un anneau d'étanchéité (29) par rapport au trou (20) du corps du boîtier.

4. Raccord en tuyau flexible selon l'une des revendications 1 à 3, **caractérisé par le fait que** le raccord en tuyau flexible (21) avec le câble (28) introduit est fixé par un collier pour tuyau flexible (27).

5. Raccord en tuyau flexible selon l'une des revendications 1 à 4, **caractérisé par le fait que** celui-ci est vissé dans un trou taraudé (20) qui est disposé dans la zone inférieure d'un boîtier (10) en forme de pot.

6. Raccord en tuyau flexible selon la revendication 5, **caractérisé par le fait que** le trou taraudé (20) est disposé dans une paroi frontale (19) pour l'essentiel plane qui est disposée dans la zone de fond d'un enfoncement (18) d'un boîtier en forme de pot.

7. Raccord en tuyau flexible selon l'une des revendications 1 à 6, **caractérisé par le fait que** le raccord en tuyau flexible (21), la vis de pression (24) et le boîtier de montage (10) sont faits d'une matière synthétique dure.
